# EUROPÄISCHE PATENTSCHRIFT

(11) **EP 0 639 453 B1**
(45) Veröffentlichungstag und Bekanntmachung des Hinweises auf die Patenterteilung: **12.03.1997**
(21) Anmeldenummer: 94111517.2
(22) Anmeldetag: 23.07.1994
(51) Int. Cl.: B41F 13/54, B65H 45/16

(54) **Vorrichtung zum Querperforieren**
Cross-perforating device
Dispositif pour faire des perforations transversales

(30) Priorität: 16.08.1993 DE 4327466
(43) Veröffentlichungstag der Anmeldung: 22.02.1995
(73) Patentinhaber: M.A.N.-ROLAND Druckmaschinen Aktiengesellschaft, 63012 Offenbach (DE)
(72) Erfinder: Behmel, Johannes, D-08523 Plauen (DE); Birke, Oskar, D-08523 Plauen (DE)
(74) Vertreter: Schober, Stefan

(56) Entgegenhaltungen:
- EP-A- 0 019 202
- EP-A- 0 256 333
- EP-A- 0 531 648
- GB-A- 1 122 405

## Beschreibung

Die Erfindung betrifft eine Vorrichtung zum Querperforieren nach dem Oberbegriff von einem der Ansprüche 1 bis 3.

Um das Querfalzen von Bogen und deren Weiterverarbeitung nach dem Falzvorgang zu erleichtern, ist es bekannt, die Bogen deckungsgleich zum nachfolgenden Querfalzen mit einer Querperforation zu versehen. Damit ist zwangsläufig eine exakte Einstellung der Querperforation zum Querfalz unter Einbeziehung erforderlicher Korrekturen von Falzdifferenzen oder der Verstellung des Vorfalzes bzw. Überfalzes verbunden.

Bei mit zwei Querfalzvorrichtungen ausgestatteten Falzapparaten erfolgt die Korrektur der dem ersten Querfalz zugeordneten Querperforation durch eine entsprechende Verdrehung eines mit Perforiermessern und -leisten ausgerüsteten Perforierzylinderpaares gegenüber dem den ersten Querfalz ausführenden, aus einem Falzmesser- und einem Falzklappenzylinder bestehenden Falzzylinderpaar. Die Verstellung kann während des Maschinenlaufes, beispielsweise mit Hilfe eines entgegengesetzt schrägverzahnten, in den Zahnradantrieb zwischen beiden Vorrichtungen eingefügten Zweifachstirnzahnradschiebeblockes, erfolgen.

Die Einstellung der dem zweiten, von einer weiteren Falzzylindergruppe ausgeführten Querfalz zugeordneten Querperforationen wird hingegen im Maschinenstillstand durch eine Einzelverstellung der betreffenden Perforiermesser und Perforierleisten mit beispielsweise an deren Halterungen angreifenden, anderseitig mit dem Perforierzylinderkörper verbundenen Justierschrauben vorgenommen.

Dadurch wird die Effektivleistung der Rotationsdruckmaschine verringert und die Entstehung von Makulatur begünstigt. Außerdem sind die im Falzapparat an den Perforierzylindern vorzunehmenden Einstellungen hinsichtlich des Bedienkomfortes negativ zu bewerten.

Der Erfindung liegt die Aufgabe zugrunde, eine Vorrichtung zum Querperforieren gemäß dem Oberbegriff von einem der Ansprüche 1 bis 3 zu schaffen, die eine den Anforderungen des ersten und zweiten Querfalzes gerecht werdende Verstellung der den Querfalzen jeweils zugeordneten Querperforationen während des Maschinenlaufes ermöglicht.

Diese Aufgabe wird durch die kennzeichnenden Merkmale für Anspruch 1 bis 3 gelöst, wobei bei der Lösung gemäß Anspruch 1 alle Perforiermesser sowohl zum ersten als auch zweiten Querfalz, bei der Lösung gemäß Anspruch 2 zusätzlich die Perforationsleiste für den ersten Querfalz und bei der Lösung gemäß Anspruch 3 zusätzlich alle Perforationsleisten für den ersten und zweiten Querfalz jeweils lagegerecht eingestellt werden.

Die Unteransprüche enthalten weitere vorteilhafte Ausgestaltungen der Erfindung.

Die Erfindung wird nachfolgend an Ausführungsbeispielen näher erläutert. In den zugehörigen Zeichnungen zeigen in schematischer Darstellung:
- Fig. 1:: einen Falzapparat mit einer Vorrichtung zum Querperforieren für den nachfolgenden ersten und zweiten Querfalz
- Fig. 2:: eine jeweils eine Verstellung der dem ersten und zweiten Querfalz zugeordneten Perforiermesser ermöglichende erfindungsgemäße Vorrichtung mit einem einteiligen und einem zweiteiligen Perforierzylinder, inclusive des die Vorrichtungen zum Querperforieren und Querfalzen verbindenden Antriebes
- Fig. 3:: den Schnitt B-B der Perforierzylinder von Fig. 2
- Fig. 4:: eine Antriebsvariante für die Vorrichtung gemäß Fig. 2 und 3
- Fig. 5:: den Schnitt B^{I}-B^{I} von Fig. 4
- Fig. 6:: eine zweite Antriebsvariante für die Vorrichtung gemäß Fig. 2 und 3
- Fig. 7:: den Schnitt B^{II}-B^{II} von Fig. 6
- Fig. 8:: eine dritte Antriebsvariante für die Vorrichtung gemäß Fig. 2 und 3
- Fig. 9:: den Schnitt B^{III}-B^{III} von Fig. 8
- Fig. 10:: eine gegenüber Fig. 2 eine zusätzliche Verstellung der den ersten Querfalz zugeordneten Perforierleiste ermöglichende erfindungsgemäße Vorrichtung mit zwei zweiteiligen Perforierzylindern
- Fig. 11:: den Schnitt C-C der Perforierzylinder von Fig. 10
- Fig. 12:: eine zweite Antriebsvariante für die Vorrichtung gemäß Fig. 10 und 11
- Fig. 13:: den Schnitt C^{I}-C^{I} von Fig. 12
- Fig. 14:: eine gegenüber Fig. 2 eine zusätzliche Verstellung der den ersten und zweiten Querfalz zugeordneten Perforierleisten ermöglichende erfindungsgemäße Vorrichtung mit zwei dreiteiligen Perforierzylindern
- Fig. 15:: den Schnitt D-D der Perforierzylinder von Fig. 14
- Fig. 16:: eine zweite Antriebsvariante für die Vorrichtung gemäß Fig. 14 und 15
- Fig. 17:: den Schnitt D^{I}-D^{I} von Fig. 16
- Fig. 18:: eine Verstellmöglichkeit der Perforierzylinder für den zweiten Querfalz gemäß Fig. 8; übertragbar auf Fig. 12
- Fig. 19:: eine Verstellmöglichkeit der Perforierzylinder für den ersten Querfalz gemäß Fig. 2; übertragbar auf Fig. 4; 6; 8; 10; 12; 14; 16
- Fig. 20:: als Einzelheit zu Fig. 4 eine Axialverstellung der Perforierzylinder zu ihrer Verstellung für den zweiten Querfalz; übertragbar auf Fig. 2; 6; 10
- Fig. 21:: die Ansicht X von Fig. 20

Fig. 1 zeigt einen Falzapparat einer Rotationsdruckmaschine mit einer über einen den ersten Längsfalz ausführenden Falztrichter 1 einlaufenden Bahn 2. Nachfolgend ist zwischen zwei Zugwalzenpaaren 3; 4 eine aus zwei Perforierzylindern 5; 6 bestehende Vorrichtung zum Querperforieren der Bahn 2 angeordnet, die zwischen einem Messerzylinder 7 und einem dazu mit Schneidleisten ausgerüsteten Falzmesserzylinder 8 in auf letzterem mittels Punkturen gehaltene Bogen geschnitten wird.

Die Bogen erhalten anschließend in einer Querfalzvorrichtung durch das jeweilige Zusammenwirken eines Falzmessers des Falzmesserzylinders 8 mit den Falzklappen eines Falzklappenzylinders 9 den ersten Querfalz und werden dann mit einem Transportbandsystem 10 in eine analog aus einem Falzmesserzylinder 11 und einem Falzklappenzylinder 12 bestehende, den zweiten Querfalz ausführende Querfalzvorrichtung überführt und von dieser in nicht dargestellter Weise beispielsweise in die Auslage des Falzapparates abgegeben.

Da die Querperforationen deckungsgleich jeweils zu den nachfolgenden beiden Querfalzen erfolgen müssen, ist eine auf die die Querfalze ausführenden Falzmesser- und Falzklappenzylinder 8; 9 bzw. 11; 12 abgestimmte Verstellung der jeweils paarweise zusammenarbeitenden, mit einem Perforiermesser 13 und einer Perforierleiste 14 für den ersten Querfalz und zwei Perforiermessern 15; 16 und zwei Perforierleisten 17; 18 bestückten Perforierzylinder 5; 6 erforderlich. Dazu werden in noch beschriebener Weise entweder nur jeweils die beiden Querfalzen zugeordneten Perforiermesser 13; 15; 16 lagegerecht verstellt, wozu der eine Perforierzylinder 6 einteilig ausgeführt und jeweils dem zweiten Querfalz zugeordnet mit der Perforierleiste 18 und dem zu dieser um 180° versetzten Perforiermesser 16 und zwischen diesen um 90° versetzt liegend mit der dem ersten Querfalz zugeordneten Perforierleiste 14 bestückt ist und der andere Perforierzylinder 5 zweiteilig ausgeführt ist, von dem ein mit seiner Achse drehbar und gesondert schwenkbar gelagertes Zylinderteil 19 jeweils dem zweiten Querfalz zugeordnet mit dem zweiten Perforiermesser 15 und der zu diesem um 180° versetzten zweiten Perforierleiste 17 und das zweite Zylinderteil 20 mit dem ersten Querfalz zugehörigen Perforiermesser 13 bestückt ist (Fig. 3; 5; 7; 9), oder es wird zusätzlich zu den Perforiermessern 13; 15; 16^{I} die dem ersten Querfalz zugeordnete Perforierleiste 14^{I} lagegerecht verstellt, wozu beide Perforierzylinder 5; 6^{I} zweiteilig ausgeführt sind, d. h., die Perforierleiste 18^{I} und das Perforiermesser 16^{I}, jeweils dem zweiten Querfalz zugeordnet, sind auf einem Zylinderteil 19^{I} und die dem zweiten Querfalz zugeordnete Perforierleiste 14^{I} auf dem anderen Zylinderteil 20^{I} des Perforierzylinders 6^{I} angeordnet (Fig. 11; 13), oder es werden zusätzlich zu den Perforiermessern 13^{I}; 15^{I}; 16^{II} jeweils auch die beiden Querfalzen zugeordneten Perforierleisten 14^{II}; 17^{I}; 18^{II} lagegerecht verstellt, wozu beide Perforierzylinder 5^{I}; 6^{II} dreiteilig ausgeführt sind, wobei jeweils dem ersten Querfalz zugeordnet auf einem Zylinderteil 21 bzw. 21^{I} das Perforiermesser 13^{I} oder die Perforierleiste 14^{II} und jeweils dem zweiten Querfalz zugeordnet auf den beiden anderen Zylinderteilen 22 bzw. 22^{I} und 23 bzw. 23^{I} das Perforiermesser 15^{I} oder die Perforierleiste 18^{II} bzw. die Perforierleiste 17^{I} oder das Perforiermesser 16^{II} angeordnet ist. (Fig. 15; 17).

Aus der Abwicklung der Bogen auf den Perforierzylindern 5; 5^{I}; 6; 6^{I}; 6^{II} und dem Erfordernis von jeweils Querperforationen nach einer halben Abschnittslänge des Bogens für den ersten Querfalz und einer viertel und dreiviertel Abschnittslänge des Bogens für den zweiten Querfalz ist die eine entsprechende Falzverstellung einschließende geometrische Anordnung der Perforiermesser 13; 13^{I}; 15; 15^{I}; 16; 16^{I}; 16^{II} und Perforierleisten 14; 14^{I}; 14^{II}; 17; 17^{I}; 18; 18^{I}; 18^{II} auf den Perforierzylindern 5; 5^{I};6; 6^{I}; 6^{II} bzw. deren Zylinderteile 19; 19^{I} bis 23; 23^{I} vorgegeben.

Fig. 1 und 2 zeigen eine durchgehende Antriebsführung für einen erfindungsgemäß mit einem zweiteiligen Perforierzylinder 5 und einem einteiligen Perforierzylinder 6 (Fig. 3) ausgestatteten Falzapparat, während die Fig. 4, 6 u. 8 für die Kombination eines zweiteiligen Perforierzylinders 5 mit einem einteiligen Perforierzylinder 6 gemäß Fig. 5; 7; 9, die Fig. 10 und 12 für die Kombination von zwei zweiteiligen Perforierzylindern 5; 6^{I} gemäß Fig. 11 und 13 sowie die Fig. 14 und 16 für die Kombination von zwei dreiteiligen Perforierzylindern 5^{I}; 6^{II} gemäß Fig. 15 und 17 nur ausschnittsweise jeweils eine die Verstellung der Querperforationen zu den zwei nachfolgenden Querfalzen realisierende Antriebsvarianten darstellen.

Der Antrieb erfolgt von außen an der jeweils mit einem Pfeil A markierten Stelle in Fig. 1 und 2 auf ein Stirnzahnrad 24 (Fig. 2) des Messerzylinders 7 und von diesem über ein Stirnzahnrad 25 eines verstellbaren Teiles des Falzmesserzylinders 8, einen die Verstellung der beiden Teile von letzterem bewirkenden Zweifachstirnzahnradschiebeblock 26 mit zwei entgegengesetzten Steigungsrichtungen, ein Stirnzahnrad 27 des zweiten verstellbaren Teiles des Falzmesserzylinders 8, ein Stirnzahnrad 28 des Falzklappenzylinders 9 und sich an dieser Stelle verzweigend (siehe rechte mit linker Darstellung in Fig. 2 verbindender, gestrichelter Pfeil) einmal über ein Zwischenstirnzahnrad 29 und einen die beiden Teile des nachfolgenden Falzmesserzylinders 11 des zweiten Querfalzes in deren Stirnzahnräder 30; 31 eingreifend verstellenden Zweifachstirnzahnradschiebeblock 32 mit zwei entgegengesetzten Steigungsrichtungen letztlich auf ein Stirnzahnrad 33 des Falzklappenzylinders 12 des zweiten Querfalzes und zum anderen - ausgenommen die Variante gemäß Fig. 12 - über ein Zwischenstirnzahnrad 34 in einen mit einem mehrfach mit Zahnrädern bstückten, die Verstellung der dem ersten Querfalz zugeordneten Querperforation bewirkenden Stirnzahnradschiebeblock 61; 66; 66^{I}; 66^{II}; 82; 85; 97; 97^{I} beginnenden und an den Stirnzahnrädern 35 bis 35^{III}; 36 bis 36^{V}; 37 bis 37^{V}; 38; 39 und 39^{I} bis 46 und 46^{I} des einteiligen Perforierzylinders 6 oder der Zylinderteile 19; 19^{I} bis 23; 23^{I} der mehrteiligen Perforierzylinder 5; 5^{I}; 6^{I}; 6^{II} endenden, erfindungsgemäß für die Varianten gemäß Fig. 2, 4, 6, 8, 10, 12, 14, 16 unterschiedlich gestalteten Antrieb der Perforierzylinder 5; 5^{II}; 6; 6^{I}; 6^{II}.

Alle Zahnräder für den Antrieb der Querfalzvorrichtungen vom Stirnzahnrad 24 bis zum Stirnzahnrad 28 sind u. a. zur Realisierung der Verstellung des ersten und zweiten Querfalzes - wie durch die Symbole in den Kreisen dargestellt - schrägverzahnt (Fig. 2).

In Fig. 2 sind die beiden Perforierzylinder 5; 6 zwecks Verstellung der dem zweiten Querfalz zugehörigen Querperforationen axial verschiebbar im Gestell 47 gelagert, wobei deren Verschiebung durch einen in Fig. 4 schematisch in einer Gesamtansicht der Perforierzylinder 5; 6 und in Fig. 20 und 21 einzeln dargestellten Verstelltrieb bewirkt wird. Dazu sind die Achsen 48; 49 der Perforierzylinder 5; 6 zur Antriebsseite gegenüberliegend jeweils in einer im Gestell 47^{I} drehbar und axial verschiebbar gelagerten Gewindebuchse 50; 51 drehbar, axial fixiert gelagert. Letztere sind mit Außengewinde entgegengesetzter Steigung ausgestattet und greifen jeweils in ein an der Innenseite des Gestells 47^{I} befestigtes Gewindeteil 52; 53 ein. Außerdem sind an den Gewindebuchsen 50; 51 stirnseitig koaxial jeweils ein geradverzahntes Stirnzahnrad 54; 55 befestigt, die gemeinsam mit einem im Gestell 47^{I} drehbar gelagerten, mit einem Bedienelement 56 ausgestatteten Verstellritzel 57 im Eingriff stehen.

Das auf einer Achse 58 (Fig. 2; 3) des das Perforiermesser 15 und die Perforierleiste 17, beide dem zweiten Querfalz zugeordnet, tragenden Zylinderteiles 19 des Perforierzylinders 5 angeordnete, schrägverzahnte Stirnzahnrad 36 greift wie das in gleicher Richtung schrägverzahnte, auf einer zur Achse 58 koaxialen Hohlwelle 59 des mit dem ersten Querfalz zugeordneten Perforiermesser 13 ausgestatteten Zylinderteiles 20 angeordnete, mit dem auf einer Achse 60 des einteiligen Perforierzylinders 6 sitzenden Stirnzahnrad 35 im Eingriff stehende Stirnzahnrad 37 in je ein Zahnrad eines Dreifachstirnzahnradschiebeblockes 61 ein, dessen drittes, zu seinen anderen Zahnrädern entgegengesetzt schrägverzahntes Zahnrad über das Zwischenrad 34 mit dem Antrieb für die Querfalzvorrichtungen in Verbindung steht.

Nach Fig. 19 ist die Achse des im Gestell 47; 47^{I} axial verschiebbar gelagerten Dreifachstirnzahnradschiebeblockes 61 über eine Kupplung 62 verdrehbar mit einer in einer Gewindebohrung des Gestells 47^{II} geführten, außerhalb des Gestells 47^{II} ein mit einem Klemmring 63 arretierbares Handrad 64 tragenden Gewindespindel 65 verbunden.

In Verbindung mit den symbolisch in Kreisen dargestellten Schrägverzahnungen der Stirnzahnräder ergibt die durch Vollpfeile angegebene Verschiebebewegung der Perforierzylinder 5; 6 in Fig. 2 die dem zweiten Querfalz zugehörigen Verstellungen der Perforationsmesser 15; 16 in Fig. 3 und die durch Hohlpfeile angegebene Verschiebebewegung des Dreifachstirnzahnradschiebeblockes 61 in Fig. 2 die dem ersten Querfalz zugehörige Verstellung des Perforiermessers 13 in Fig. 3.

In Fig. 4 sind abweichend zu Fig. 2 zwei Stirnzahnräder 35^{I}; 38 auf der Achse 60^{I} des Perforierzylinders 6 angeordnet und ein mit dem Zwischenrad 34 in Verbindung stehender Zweifachstirnzahnradschiebeblock 66 steht nur mit dem auf der Hohlachse 59^{I} des Perforierzylinders 5 angeordneten Stirnzahnrad 37^{I} im Eingriff, das über die Stirnzahnräder 35^{I} und 38 auf das auf der koaxialen Achse 58^{I} befestigte Stirnzahnrad 36^{I} treibt. In Fig. 4 ist alternativ für die Stirnzahnräder 36^{I} und 38 strichpunktiert jeweils eine geänderte Steigungsrichtung für die Verzahnungen angegeben.

In Fig. 6 greifen die entgegengesetzt schrägverzahnten Stirnzahnräder 36^{II} und 37^{II} des Perforierzylinders 5 getrennt in einen freistehenden, im Gestell 47 drehbar gelagerten Zweifachstirnzahnradschiebeblock 67 und das Stirnzahnrad 37^{II} zusätzlich in das Stirnzahnrad 35^{II} des Perforierzylinders 6 ein, das wiederum mit dem Zweifachstirnzahnradschiebeblock 66^{I} im Eingriff steht.

In Fig. 8 ist der Perforierzylinder 5 axial unverschiebbar, und für seine Verstellung zum zweiten Querfalz greifen seine Stirnzahnräder 36^{III} und 37^{III} jeweils getrennt in einen im Gestell 47 axial verschiebbar gelagerten, freistehenden Zweifachstirnzahnradschiebeblock 68 ein, dessen wechselweise entgegengesetzte Axialverschiebung mit dem auf der Achse 60^{III} des Perforierzylinders 6 befestigten Stirnzahnrad 35^{III} gemäß Fig. 18 durch einen jeweils mit einem seiner Hebel 70; 71 an die Achsen 60^{III}; 69 des Zweifachstirnzahnradschiebeblockes 68 und des einteiligen Perforierzylinders 6 über je ein Dreh- und Schiebeglied 72; 73 angelenkten, schwenkbar im Gestell gelagerten Doppelhebel 74 bewirkt wird, der dazu mit einem Gelenkstück 75 ausgestattet ist, in dessen Gewindebohrung eine in einem Schwenkglied 76 drehbar gelagerte, mit einem Handrad 77 ausgestattete Gewindestellspindel 78 eingreift.

Fig. 10 und 12 zeigen zwei Antriebsvarianten, für zwei zweiteilige Perforierzylinder 5; 6^{I} gemäß Fig. 11 und 13.

In Fig. 10 greifen jeweils dem Perforierzylinder 6^{I} zugehörig das auf der Hohlachse 79 des die Perforierleiste 14^{I} tragenden Zylinderteiles 20^{I} angeordnete Stirnzahnrad 40 und das auf der Achse 80 des die Perforierleiste 18^{I} und das Perforiermesser 16^{I} tragenden Zylinderteiles 19^{I} angeordnete Stirnzahnrad 39 getrennt in einen im Gestell 47 drehbar gelagerten, freistehenden Zweifachstirnzahnradschiebeblock 81 und das Stirnzahnrad 40 zusätzlich in das auf der Hohlwelle 59^{IV} des Zylinderteiles 20 des Perforierzylinders 5 sitzende Stirnzahnrad 37^{IV} ein. Letzteres und das koaxial auf der Achse 58^{IV} des Perforierzylinders 5 sitzende, in gleicher Richtung schrägverzahnte Stirnzahnrad 36^{IV} stehen jeweils getrennt mit einem Dreifachstirnzahnradschiebeblock 82 im Eingriff, dessen drittes, entgegengesetzt zu seinen beiden anderen schrägverzahntes Zahnrad in das Zwischenrad 34 eingreift.

In Fig. 12 sind beide Perforierzylinder axial unverschiebbar. Die entgegengesetzt schrägverzahnten Stirnzahnräder 39^{I}; 40^{I} des Perforierzylinders 6^{I} greifen jeweils getrennt in einen im Gestell 47 axial verschiebbar gelagerten, freistehenden Zweifachstirnzahnradschiebeblock 83 und die entgegengesetzt schrägverzahnten Stirnzahnräder 36^{V} und 37^{V} des Perforierzylinders 5 greifen jeweils getrennt in einen im Gestell 47 axial verschiebbar gelagerten Zweifachstirnzahnradschiebeblock 84 ein, dessen mit dem Stirnzahnrad 37^{V} des Perforierzylinders 5 im Eingriff stehendes zweites Zahnrad in einen weiteren Zweifachstirnzahnradschiebeblock 85 eingreift, der mit seinem zweiten, entgegengesetzt schrägverzahnten Zahnrad direkt in das Stirnzahnrad 28 des Falzklappenzylinders 9 eingreift.

Die beiden Zweifachstirnzahnradschiebeblöcke 83 84 werden durch einen analog zu Fig. 18 an ihre Achsen 86; 87 angelenkten, schwenkbar gelagerten Doppelhebel 74 wechselweise entgegengesetzt bewegt.

Fig. 14 und 16 zeigen zwei Antriebsvarianten für zwei dreiteilige, axial unverschiebbar im Gestell 47; 47^{I} gelagerte Perforierzylinder 5^{I}; 6^{II} gemäß Fig. 15 und 17.

In Fig. 14 sind die miteinander im Eingriff stehenden Stirnzahnräder 41; 44 jeweils auf einer Achse 88; 89 des das dem ersten Querfalz zugeordnete Perforiermesser 13^{I} bzw. die dem gleichen Querfalz zugeordnete Perforierleiste 14^{II} tragenden Zylinderteiles 21 bzw. 21^{I}, die miteinander im Eingriff stehenden Stirnzahnräder 42; 45 jeweils auf einer schalenförmigen Hohlachse 90; 91 des die dem zweiten Querfalz zugeordnete Perforierleiste 17^{I} bzw. das dem gleichen Querfalz zugeordnete Perforiermesser 16^{II} tragenden Zylinderteiles 23 bzw. 23^{I} und die miteinander im Eingriff stehenden Stirnzahnräder 43; 46 jeweils auf einer schalenförmigen Hohlachse 92; 93 des das zweite dem zweiten Querfalz zugeordnete Perforiermesser 15^{I} bzw. die dem gleichen Querfalz zugeordnete zweite Perforierleiste 18^{II} tragenden Zylinderteiles 22 bzw. 22^{I} der Perforierzylinder 5^{I} bzw. 6^{II} befestigt.

Die beiden schalenförmigen Hohlachsen 90; 92 bzw. 91; 93 eines Perforierzylinders 5^{I} bzw. 6^{II} sind jeweils gemeinsam unter einem für ihre Verstellung erforderlichen Verdrehspiel auf der Achse 88 bzw. 89 angeordnet und durch jeweils einen sie umfangsseitig umfassenden, je beiderseitig des Zylinderkörpers des Perforierzylinders 5^{I} bzw. 6^{II} angeordneten Ring 94; 95 bzw. 94^{I}; 95^{I} gesichert (Fig. 15).

Die in entgegengesetzter Richtung schräg bzw. gerade verzahnten Stirnzahnräder 44; 45; 46 des Perforierzylinders 6^{II} greifen jeweils getrennt in einen im Gestell 47 axial verschiebbar gelagerten, freistehenden Dreifachstirnzahnradschiebeblock 96 und das Stirnzahnrad 41 des Perforierzylinders 5^{I} in einen ebenfalls im Gestell 47 axial verschiebbar gelagerten Zweifachstirnzahnradschiebeblock 97 ein, dessen zweites, entgegengesetzt schrägverzahntes Zahnrad mit dem Antrieb für die Querfalzvorrichtungen verbunden ist. Dabei ist die Steigung des mittleren Zahnrades des Dreifachstirnzahnradschiebeblockes 96 gegenüber dessen linken Zahnrad doppeltgroß, entgegengesetzt zu wählen, so daß die Zahnräder 45; 42 gegenüber den Zahnrädern 44; 41 um den doppelten Betrag entgegengesetzt verdreht werden.

Fig. 16 unterscheidet sich gegenüber Fig. 14 dadurch, daß die beiden Stirnzahnräder 41^{I}; 43^{I} bzw. 44^{I}; 46^{I} jeweils in gleicher Richtung sowie das dazwischen angeordnete Stirnzahnrad 42^{I} bzw. 45^{I} entgegengesetzt zu den beiden anderen Stirnzahnrädern 41^{I}; 43^{I} bzw. 44^{I}; 46^{I} schräg verzahnt sind und die Stirnzahnräder 44^{I}; 45^{I}; 46^{I} jeweils getrennt in einen im Gestell 47 gelagerten Dreifachstirnzahnradblock 98 eingreifen, dessen in die Stirnzahnräder 45^{I}; 46^{I} eingreifende Zahnräder gemeinsam axial verschiebbar auf der Achse des Zahnradblockes angeordnet und mit Hilfe einer im Gestell 47 geführten, mit einem Handrad 99 ausgestatteten Gewindespindel 100 über einen Mitnehmer 101 verstellbar sind.

Abschließend wird darauf hingewiesen, daß sich bei einer Änderung der Steigungsrichtung der Verzahnungen gemäß strichpunktierter Kreisdarstellungen bei den beschriebenen Antriebsvarianten z. T. der für eine Verstellung erforderliche Verschiebeweg und die Verschieberichtung nach den dafür geltenden geometrischen Beziehungen ändern.

## Patentansprüche

1. Vorrichtung zum Querperforieren für einen mit zwei Querfalzvorrichtungen ausgerüsteten Falzapparat mit zwei den Querfalzvorrichtungen vorgeordneten, mit jeweils paarweise zusammenarbeitenden Perforiermessern und -leisten ausgestatteten Perforierzylindern, die die Querperforationen zu den Querfalzen deckungsgleich ausführend verstellbar sind, gekennzeichnet dadurch, daß ein Perforierzylinder (6) einteilig und ein Perforierzylinder (5) zweiteilig ist, wobei in Abhängigkeit von der Abwicklung und der zu falzenden Teilabschnittslängen der Bogen auf dem einteiligen Perforierzylinder (6) eine Perforierleiste (18) und ein Perforiermesser (16) jeweils dem zweiten Querfalz zuordenbar und eine Perforierleiste (14) dem ersten Querfalz zuordenbar sowie auf einem Zylinderteil (19) des zweiteiligen Perforierzylinders (5) ein zweites Perforiermesser (15) und eine zweite Perforierleiste (17) jeweils dem zweiten Querfalz zuordenbar und auf dem anderen Zylinderteil (20) ein Perforiermesser (13) dem ersten Querfalz zuordenbar angeordnet und nur die Perforiermesser (13; 15; 16) jeweils mittels einer Verdrehung des einteiligen Perforierzylinders (6) bzw. zugehörigen Zylinderteiles (19; 20) des zweiteiligen Perforierzylinders (5) in eine mit den Querfalzen übereinstimmender Lage verstellbar sind.

2. Vorrichtung zum Querperforieren für einen mit zwei Querfalzvorrichtungen ausgerüsteten Falzapparat mit zwei den Querfalzvorrichtungen vorgeordneten, mit jeweils parweise zusammenarbeitenden Perforiermessern und -leisten ausgestatteten Perforierzylindern, die die Querperforationen zu den Querfalzen deckungsgleich ausführend verstellbar sind, gekennzeichnet dadurch, daß beide Perforierzylinder (5; 6^{I}) zweiteilig sind, wobei in Abhängigkeit von der Abwicklung und der zu falzenden Teilabschnittslängen der Bogen jeweils auf einem Zylinderteil (19; 19^{I}) der Perforierzylinder (5; 6^{I}) eine Perforierleiste (17 bzw. 18^{I}) und ein Perforiermesser (15 bzw. 16^{I}) jeweils dem zweiten Querfalz zuordenbar und jeweils auf dem anderen Zylinderteil (20; 20^{I}) ein Perforiermesser (13) oder eine Perforierleiste (14^{I}) dem ersten Querfalz zuordenbar angeordnet und sowohl das dem ersten Querfalz zugeordnete Perforiermesser (13) als auch die zugehörige Perforierleiste (14^{I}) sowie die dem zweiten Querfalz zugeordneten Perforiermesser (15; 16^{I}) jeweils mittels einer Verdrehung des zugehörigen Zylinderteiles (20; 20^{I}; 19; 19^{I}) der Perforierzylinder (15; 16^{I}) in eine mit den Querfalzen übereinstimmende Lage verstellbar sind.

3. Vorrichtung zum Querperforieren für einen mit zwei Querfalzvorrichtungen ausgerüsteten Falzapparat mit zwei den Querfalzvorrichtungen vorgeordneten, mit jeweils paarweise zusammenarbeitenden Perforiermessern und -leisten ausgestatteten Perforierzylindern, die die Querperforationen zu den Querfalzen deckungsgleich ausführend verstellbar sind, gekennzeichnet dadurch, daß beide Perforierzylinder (5^{I}; 6^{II}) dreiteilig sind, wobei in Abhängigkeit von der Abwicklung und der zu falzenden Teilabschnittslängen der Bogen jeweils auf einem Zylinderteil (21; 21^{I}) der Perforierzylinder (5; 6^{II}) ein Perforiermesser (13^{I}) bzw. eine Perforierleiste (14^{II}) dem ersten Querfalz zuordenbar und auf den beiden anderen Zylinderteilen (22; 23^{I}; 23; 22^{I}) jeweils ein Perforiermesser (15^{I}; 16^{II}) bzw. eine Perforierleiste (17^{I}; 18^{II}) dem zweiten Querfalz zuordenbar angeordnet sind und die Perforiermesser (13^{I}; 15^{I}; 16^{II}) und Perforierleisten (14^{II}; 17^{I}; 18^{II}) jeweils mittels einer Verdrehung des zugehörigen Zylinderteiles (21; 22; 23^{I}; 21^{I}; 23; 22^{I}) der Perforierzylinder (5; 6^{II}) in eine mit den Querfalzen übereinstimmende Lage (1) verstellbar sind.

4. Vorrichtung nach einem der Ansprüche 1 bis 3, gekennzeichnet dadurch, daß der einteilige Perforierzylinder (6) bzw. die Zylinderteile (20; 20^{I}; 21; 21^{I}) der mehrteiligen Perforierzylinder (5; 6^{I}; 5^{I}; 6^{II}), der bzw. die jeweils dem ersten Querfalz zuordenbar mit einer Perforierleiste (14; 14^{I}; 14^{II}) oder einem Perforiermesser (13; 13^{I}) ausgestattet sind, über auf ihren Achsen (60; 60^{I}; 60^{II}; 60^{III}; 88; 89; 88^{I}; 89^{I}) bzw. Hohlachsen (59; 59^{I}; 59^{II}; 59^{III}; 79; 59^{IV}; 79^{I}; 59^{V}) fest installierte Stirnzahnräder (35; 37; 35^{I}; 37^{I}; 35^{II}; 37^{II}; 35^{III}; 37^{III}; 37^{IV}; 40; 37^{V}; 4o^{I}; 41; 44; 41^{I}; 44^{I}) mit Hilfe eines mehrfach mit Zahnrädern, davon mindestens ein Zahnrad schrägverzahnt, bestückten Stirnzahnradschiebeblockes (61; 66; 66^{I}; 66^{II}; 82; 85; 97; 97^{I}) positionsgerecht zum ersten Querfalz verstellbar sind.

5. Vorrichtung nach einem der Ansprüche 1 bis 3, gekennzeichnet dadurch, daß der einteilige Perforierzylinder (6) bzw. die Zylinderteile (19; 19^{I}; 22; 23; 22^{I}; 23^{I}) der mehrteiligen Perforierzylinder (5; 6^{I}; 5^{I}; 6^{II}), der bzw. die jeweils dem zweiten Querfalz zuordenbar mit einem Perforiermesser (16; 15; 16^{I}; 15^{I}; 16^{II}) und/oder einer Perforierleiste (17; 18; 18^{I}; 17^{I}; 18^{II}) ausgestattet sind, über auf ihren Achsen (60; 58; 60^{I}; 58^{I}; 58^{II}; 60^{II}; 60^{III}; 58^{III}; 80; 58^{IV}; 80^{I}; 58^{V}) bzw. schalenförmigen Hohlachsen (90; 92; 91; 93; 90^{I}; 92^{I}; 91^{I}; 93^{I}) fest installierte Stirnzahnräder (35; 36; 35^{I}; 38; 36^{I}; 36^{II}; 35^{II}; 35^{III}; 36^{III}; 39; 36^{IV}; 39^{I}; 36^{V}; 42; 43; 45; 46; 42^{I}; 43^{I}; 45^{I}; 46^{I}) mit Hilfe deren Schrägverzahnung und axialen Verschiebbarkeit oder eines mehrfach mit Zahnrädern, davon mindestens ein Zahnrad schrägverzahnt, bestückten Stirnzahnradschiebeblockes (68; 83; 84; 96) bzw. teilweise mit verschiebbaren Zahnrädern ausgerüsteten Stirnzahnradblockes (98) positionsgerecht zum zweiten Querfalz verstellbar sind.

6. Vorrichtung nach Anspruch 1, 4 und 5, gekennzeichnet dadurch, daß beide Perforierzylinder (5; 6) axial verschiebbar im Gestell (47) gelagert sind, auf der Achse (60) des einteiligen Perforierzylinders (6) das schrägverzahnte Stirnzahnrad (35) fest installiert ist, das in das auf der Hohlachse (59) des mit dem Perforiermesser (13) für den ersten Querfalz bestückten Zylinderteiles (20) des zweiteiligen Perforierzylinders (5) befestigte Stirnzahnrad (37) eingreift, koaxial zu letzterem auf der Achse (58) des anderen Zylinderteiles (19) das in gleicher Richtung schrägverzahnte Stirnzahnrad (36) fest sitzt, die Stirnzahnräder (36; 37) beider Zylinderteile (19; 20) mit dem Dreifachstirnzahnradschiebeblock (61) im Eingriff stehen, dessen drittes, entgegengesetzt zu den beiden anderen schrägverzahntes Zahnrad mit dem Antrieb der Querfalzvorrichtungen in Verbindung steht.

7. Vorrichtung nach Anspruch 1, 4 und 5, gekennzeichnet dadurch, daß beide Perforierzylinder (5; 6) axial verschiebbar im Gestell (47) gelagert und auf der Achse (60^{I}) des einteiligen Perforierzylinders (6) axial zueinander versetzt die zwei schrägverzahnten Stirnzahnräder (35^{I}; 38) fest installiert sind, die jeweils in das auf der Achse (58^{I}) des mit dem Perforiermesser (15) und der Perforierleiste (17) für den zweiten Querfalz bestückten Zylinderteiles (19) des zweiteiligen Perforierzylinders (5) fest angeordnete Stirnzahnrad (36^{I}) und das auf der koaxialen Hohlachse (59^{I}) des mit dem Perforiermesser (13) für den ersten Querfalz bestückten anderen Zylinderteiles (20) befestigtes Stirnzahnrad (37^{I}) eingreifen, und letztgenanntes Stirnzahnrad (37^{I}) mit dem Zweifachstirnzahnradschiebeblock (66) im Eingriff steht, dessen zweites entgegengesetzt zum ersten schrägverzahntes Zahnrad mit dem Antrieb der Querfalzvorrichtung in Verbindung steht.

8. Vorrichtung nach Anspruch 1, 4 und 5, gekennzeichnet dadurch, daß beide Perforierzylinder (5; 6) axial verschiebbar im Gestell (47) gelagert sind, auf der Achse (58^{II}) des mit dem Perforiermesser (15) und der Perforierleiste (17) für den zweiten Querfalz bestückten Zylinderteiles (19) und der koaxialen Hohlachse (59^{II}) des mit dem Perforiermesser (13) für den ersten Querfalz bestückten anderen Zylinderteiles (20) des zweiteiligen Perforerzylinders (5) jeweils die schrägverzahnten Stirnzahnräder (36^{II}; 37^{II}) fest installiert sind, die getrennt in die Stirnzahnräder eines freistehenden, im Gestell (47) drehbar gelagerten Zweifachstirnzahnradblockes (67) eingreifen, das auf der Hohlachse (59^{II}) installierte Stirnzahnrad (37^{II}) zusätzlich über das auf der Achse (60^{II}) des einteiligen Perforierzylinders (6) befestigte Stirnzahnrad (35^{II}) mit dem Zweifachstirnzahnradschiebeblock (66^{I}) im Eingriff steht, dessen zweites, entgegengesetzt zum ersten schrägverzahnten Zahnrad mit dem Antrieb der Querfalzvorrichtung in Verbindung steht.

9. Vorrichtung nach Anspruch 1, 4 und 5, gekennzeichnet dadurch, daß der einteilige Perforierzylinder (6) axial verschiebbar und der zweiteilige Perforierzylinder (5) axial fixiert im Gestell (47) gelagert ist, auf der Hohlachse (59^{III}) des mit dem Perforiermesser (13) für den ersten Querfalz bestückten Zylinderteiles (20) des zweiteiligen Perforierzylinders (5) das schrägverzahnte Stirnzahnrad (37^{III}) und auf der koaxialen Achse (58^{III}) des mit dem Perforiermesser (15) und der Perforierleiste (17) für den zweiten Querfalz bestückten Zylinderteiles (19) das geradverzahnte Stirnzahnrad (36^{III}) fest installiert sind, die jeweils in den freistehenden Zweifachstirnzahnradschiebeblock (68) eingreifen, sowie das auf der Hohlachse (59^{III}) angeordnete Stirnzahnrad (37^{III}) über das auf der Achse (60^{III}) des einteiligen Perforierzylinders (6) befestigte Stirnzahnrad (35^{III}) mit einem Zahnrad des Zweifachstirnzahnradschiebeblockes (66^{II}) im Eingriff steht, dessen zweites entgegengesetzt zum ersten schrägverzahntes Zahnrad mit dem Antrieb der Querfalzvorrichtungen in Verbindung steht.

10. Vorrichtung nach Anspruch 2, 4 und 5, gekennzeichnet dadurch, daß beide Perforierzylinder (5; 6^{I}) axial verschiebbar im Gestell (47) gelagert sind und sowohl auf der Hohlachse (59^{I}; 79) des mit dem Perforiermesser (13) bzw. der Perforierleiste (14^{I}) für den ersten Querfalz bestückten Zylinderteiles (20; 20^{I}) als auch der Achse (58^{IV}; 80) des mit dem Perforiermesser (15; 16^{I}) und der Perforierleiste (17; 18^{I}) für den zweiten Querfalz bestückten Zylinderteiles (19; 19^{I}) jedes Perforierzylinders (5; 6^{I}) jeweils das schrägverzahnte Stirnzahnrad (37^{IV}; 36^{IV}; 40; 39) fest installiert ist und die beiden Stirnzahnräder (39; 40) des einen Perforierzylinders (6^{I}) jeweils in Zahnräder eines freistehenden, im Gestell (47) axial unverschiebbar gelagerten Zweifachstirnzahnradblockes (81) eingreifen, von den beiden in der gleichen Richtung schrägverzahnten Stirnzahnrädern (37^{IV}; 36^{IV}) des anderen Perforierzylinders (5) das auf der Hohlachse (59^{IV}) angeordnete Stirnzahnrad (37^{IV}) sich sowohl mit dem auf der Hohlachse (79) des erstgenannten Perforierzylinders (6^{I}) angeordneten Stirnzahnrad (40) als auch mit einem Zahnrad des Dreifachstirnzahnradschiebeblockes (82) und das auf der Achse (58^{IV}) angeordnete Stirnzahnrad (36^{IV}) mit einem weiteren Zahnrad des Dreifachstirnzahnradschiebeblockes (82) im Eingriff befindet, dessen drittes, entgegengesetzt zu den anderen schrägverzahntes Zahnrad mit dem Antrieb der Querfalzvorrichtungen in Verbindung steht.

11. Vorrichtung nach Anspruch 2, 4 und 5, gekennzeichnet dadurch, daß auf den Hohlachsen (59^{V}; 79^{I}) der das Perforiermesser (13) oder die Perforierleiste (14^{I}) für den ersten Querfalz tragenden Zylinderteile (20; 20^{I}) der beiden, axial unverschiebbar im Gestell (47) gelagerten Perforierzylinder (5; 6^{I}) jeweils das sich mit dem anderen im gegenseitigen Eingriff befindende schrägverzahnte Stirnzahnrad (37^{V}; 40^{I}) fest angeordnet ist, von denen ein Stirnzahnrad (40^{I}) in den Zweifachstirnzahnradschiebeblock (83) eingreift, dessen zweites, entgegengesetzt oder gerade verzahntes Stirnzahnrad in das auf der Achse (80^{I}) des das Perforiermesser (16^{I}) und die Perforierleiste (18^{I}) für den zweiten Querfalz tragenden Zylinderteiles (19^{I}) des gleichen Perforierzylinders (6^{I}) angeordnete Stirnzahnrad (39^{I}) eingreift und das auf der Achse (58^{V}) des das Perforiermesser (15) und die Perforierleiste (17) tragenden Zylinderteiles (19) des anderen Perforierzylinders (5) fest installierte, gerade oder entgegengesetzt zum anderen koaxialen Stirnzahnrad (37^{V}) des Perforierzylinders (5) schrägverzahnte Stirnzahnrad (36^{V}) mit dem Zweifachstirnzahnradschiebeblock (84) im Eingriff steht, dessen zweites Stirnzahnrad sowohl in das auf der Hohlachse (59^{V}) des letztgenannten Perforierzylinders (5) angeordnete Stirnzahnrad (37^{V}) als auch in den weiteren Zweifachstirnzahnradschiebeblock (85) eingreift, dessen zweites entgegengesetzt zu ersterem schrägverzahntes Zahnrad mit dem Antrieb der Querfalzvorrichtung in Verbindung steht.

12. Vorrichtung nach Anspruch 3, 4 und 5, gekennzeichnet dadurch, daß auf den Achsen (88; 89) der das Perforiermesser (13^{I}) oder die Perforierleiste (14^{II}) für den ersten Querfalz tragenden zentrischen Zylinderteile (21; 21^{I}) von beiden axial unverschiebbar im Gestell (47) gelagertern Perforierzylindern (5^{I}; 6^{II}) jeweils das Stirnzahnrad (41; 44) fest installiert ist, von denen ein Stirnzahnrad (44) in den Dreifachstirnzahnradschiebeblock (96) eingreift, dessen beiden andere Zahnräder mit jeweils dem auf der schalenförmigen Hohlwelle (91; 93) der das Perforiermesser (16^{II}) oder die Perforierleiste (18^{II}) für den zweiten Querfalz tragenden Zylinderteile (23^{I}; 22^{I}) des gleichen Perforierzylinders (6^{II}) koaxial fest installierten Stirnzahnrad (45; 46) im Eingriff stehen, die zusätzlich jeweils in die Stirnzahnräder (42; 43) der gleichartigen Zylinderteile (23; 22) des anderen Perforierzylinders (5^{I}) eingreifen, sowie das dritte letztgenanntem Perforierzylinder (5^{I}) zugehörige, auf dessen Achse (88) angeordnete Stirnzahnrad (41) in den Zweifachstirnzahnradschiebeblock (97) eingreift, dessen zweites, entgegengesetzt zum erstgenannten Zahnrad schrägverzahntes Zahnrad mit dem Antrieb der Querfalzvorrichtung in Verbindung steht, und die drei Stirnzahnräder (41; 42; 43 bzw. 44; 45; 46) der Perforierzylinder (5^{I}; 6^{II}) jeweils unterschiedlich entgegengesetzt schräg- bzw. gerade verzahnt sind.

13. Vorrichtung nach Anspruch 3, 4, 5, gekennzeichnet dadurch, daß auf den Achsen (88^{I}; 89^{I}) der das Perforiermesser (13^{I}) oder die Perforierleiste (14^{II}) für den ersten Querfalz tragenden, zentrischen Zylinderteile (21; 21^{I}) von beiden axial unverschiebbar im Gestell (47) gelagerten Perforierzylindern (5^{I}; 6^{II}) jeweils das Stirnzahnrad (41^{I}; 44^{I}) fest installiert ist, von denen ein Stirnzahnrad (44^{I}) in das Stirnzahnrad des im Gestell (47) drehbar gelagerten Dreifachstirnzahnradblockes (98) eingreift, dessen beide anderen Zahnräder gemeinsam axial verschiebbar auf der Achse des Zahnradblockes angeordnet sind und mit jeweils dem auf der schalenförmigen Hohlwelle (91^{I}; 93^{I}) der das Perforiermesser (16^{II}) oder die Perforierleiste (18^{II}) für den zweiten Querfalz tragenden Zylinderteile (23^{I}; 22^{I}) des gleichen Perforierzylinders (6^{II}) koaxial fest installiertem Stirnzahnrad (45^{I}; 46^{I}) im Eingriff stehen, die zusätzlich jeweils in die Stirnzahnräder (42^{I}; 43^{I}) der gleichartigen Zylinderteile (23; 22) des anderen Perforierzylinders (5^{I}) eingreifen, sowie das dritte letztgenanntem Perforierzylinder (5^{I}) zugehörige, auf dessen Achse (88^{I}) angeordnete Stirnzahnrad (41^{I}) in den Zweifachstirnzahnradschiebeblock (97^{I}) eingreift, dessen zweites, entgegengesetzt zum erstgenannten Zahnrad schrägverzahntes Zahnrad mit dem Antrieb der Querfalzvorrichtung in Verbindung steht, und jweils die zwei auf den schalenförmigen Hohlwellen (90^{I}; 92^{I} bzw. 91^{I}; 93^{I}) angeordneten Stirnzahnräder (42^{I}; 43^{I} bzw. 45^{I}; 46^{I}) der Perforierzylinder (5^{I}; 6^{II}) entgegengesetzt, jedoch ein Stirnzahnrad (43^{I} bzw. 46^{I}) mit dem jweils auf der Achse (88^{I} bzw. 89^{I}) angeordneten Stirnzahnrad (41^{I} bzw. 44^{I}) übereinstimmend schrägverzahnt sind.

14. Vorrichtung nach einem der Ansprüche 6, 7, 8, 10, gekennzeichnet dadurch, daß zur Antriebsseite gegenüberliegend die Achsen (48; 49) der Perforierzylinder (5; 6; 6^{I}) jeweils in einer im Bestell (47) drehbar und axial verschiebbar gelagerten und in einem gestellfesten Gewindeteil (52; 53) geführten Gewindebuchse (50; 51) drehbar, axial fixiert gelagert und die beiden mit Außengewinde entgegengesetzter Steigung ausgestatteten Gewindebuchsen (50; 51) jeweils mit einen koaxialen, geradverzahnten Stirnzahnrad (54; 55) fest verbunden sind, die in ein im Gestell (47^{I}) drehar gelagertes, mit einem Bedienelement (56) ausgestattetes Verstellritzel (57) gemeinsam eingreifen.

15. Vorrichtung nach Anspruch 9 oder 11, gekennzeichnet dadurch, daß zur Verstellung der Perforiermesser (15; 16; 16^{I}) und - leisten (17; 18; 18^{I}) für den zweiten Querfalz an den wechselweise in entgegengesetzter axialer Richtung zu verschiebenden Achsen (69; 60^{III} bzw. 86; 87) des Zweifachstirnzahnradschiebeblockes (68) und des einteiligen Perforierzylinders (6) bzw. der beiden Zweifachstirnzahnradschiebeblöcke (83; 84) jeweils ein Hebel (71; 70) eines schwenkbar im Gestell gelagerten Doppelhebels (74; 74^{I}) über ein Dreh- und Schiebeglied (73; 72) angelenkt ist.

16. Vorrichtung nach Anspruch 15, gekennzeichnet dadurch, daß eine in einem Schwenkglied (76) drehbar gelagerte, vorzugsweise mit einem Handrad (77) als Bedienelement ausgestattete Gewindespindel (78) in die Gewindebohrung eines mit dem Doppelhebel (74; 74^{I}) verbundenen Gelenkstückes (75) eingreift.

17. Vorrichtung nach einem der Ansprüche 6 bis 13, gekennzeichnet dadurch, daß die Achse des Zweifach- bzw. Dreifachstirnzahnradschiebeblockes (61; 66; 66^{I}; 66^{II}; 82; 85; 97; 97^{I}; 96) über eine eine gegenseitige Verdrehung ermöglichende Kupplung (62) mit einer in einer Gewindebohrung des Gestells (47^{III}) geführten Gewindestellspindel (65) verbunden ist.

18. Vorrichtung nach Anspruch 17, gekennzeichnet dadurch, daß die Gewindespindel (65) außerhalb des Gestells (47^{III}) vorzugsweise ein Handrad (64) als Bedienelement trägt und mittels Klemmring (63) arretierbar ist.

19. Vorrichtung nach Anspruch 13, gekennzeichnet dadurch, daß zwischen den beiden gemeinsam verschiebbaren Zahnrädern des Dreifachstirnzahnradblockes (98) ein Mitnehmer (101) einer im Gestell geführten und gelagerten, mit einem Handrad (99) ausgestatteten Gewindestellspindel (100) eingreift.

20. Vorrichtung nach Anspruch 12 oder 13, gekennzeichnet dadurch, daß die schalenförmigen Hohlwellen (90; 92 bzw. 91; 93 bzw. 90^{I}; 92^{I} bzw. 91^{I}; 93^{I}) der die Perforiermesser (15^{I}; 16^{II}) und Perforierleisten (17^{I}; 18^{II}) für den zweiten Querfalz tragenden Zylinderteile (22; 23; 22^{I}; 23^{I}) jeweils stirnseitig des Zylinderkörpers durch einen sie umfangsseitig übergreifenden Ring (94; 95; 94^{I}; 95^{I}; 94^{II}; 95^{II}; 94^{III}; 95^{III}) auf der zentralen Achse (88; 89; 88^{I}; 89^{I}) des das Perforiermesser (13^{I}) bzw. die -leiste (14^{II}) für den ersten Querfalz tragenden Zylinderteiles (21; 21^{I}) eine getrennte Verdrehung der Zylinderteile (22; 23; 22^{I}; 23^{I}) gewährleistend gesichert sind.

## Claims

1. Cross-perforating device for a folding machine with two cross-folding devices with two perforating cylinders arranged upstream of the cross-folding devices and provided respectively with paired co-operating perforating blades and strips, which are adjustable to carry out the cross-perforations over the same area as the cross-folds, characterised in that one perforating cylinder (6) is in one piece and one perforating cylinder (5) is in two pieces, wherein in dependence on the unwinding and the partial sectional lengths of the sheets to be folded, on the one-part perforating cylinder (6) a perforating strip (18) and a perforating blade (16) are each arranged to be assignable to the second cross-fold and a perforating strip (14) is arranged to be assignable to the first cross-fold, just as on one cylinder part (19) of the two-part perforating cylinder (5) a second perforating blade (15) and a second perforating strip (17) are each arranged to be assignable to the second cross-fold and on the other cylinder part (20) a perforating blade (13) is arranged to be assignable to the first cross-fold and only the perforating blades (13; 15; 16) are adjustable, each by means of a rotation of the one-part perforating cylinder (6) or of the relevant cylinder part (19; 20) of the two-part perforating cylinder (5), into a position corresponding to the cross-fold.

2. Cross-perforating device for a folding machine with two cross-folding devices with two perforating cylinders arranged upstream of the cross-folding devices and provided respectively with paired co-operating perforating blades and strips, which are adjustable to carry out the cross-perforations over the same area as the cross-folds, characterised in that both perforating cylinders are in two parts, wherein in dependence on the unwinding and the partial sectional lengths of the sheets to be folded, on one cylinder part (19; 19^{I}) of the perforating cylinders (5; 6^{I}) a perforating strip (17 or 18^{I}) and a perforating blade (15 or 16^{I}) are each arranged to be assignable to the second cross-fold and on the other cylinder part (20; 20^{I}) a perforating blade (13) or a perforating strip (14^{I}) is arranged to be assignable to the first cross-fold and both the perforating blade assigned to the first cross-fold and the accompanying perforating strip (14^{I}), as well as the perforating blades (15; 16^{I}) assigned to the second cross-fold, are adjustable by means of a rotation of the relevant cylinder part (20; 20^{I}; 19; 19^{I}) into a position corresponding to the cross-folds.

3. Cross-perforating device for a folding machine with two cross-folding devices with two perforating cylinders arranged upstream of the cross-folding devices and provided respectively with paired co-operating perforating blades and strips, which are adjustable to carry out the cross-perforations over the same area as the cross-folds, characterised in that both perforating cylinders (5^{I}; 6^{II}) are in three parts, wherein in dependence on the unwinding and the partial sectional lengths of the sheets to be folded, on one cylinder part (21; 21^{I}) of the perforating cylinders (5; 6^{II}) a perforating blade (13^{I}) or a perforating strip (14^{II}) is arranged to be assignable to the first cross-fold and on the two other cylinder parts (22; 23^{I}; 23; 22^{I}) a perforating blade (15^{I}; 16^{II}) or a perforating strip (17^{I}; 18^{II}) is arranged to be assignable to the second cross-fold and the perforating blades (13^{I}; 15^{I}; 16^{II}) and perforating strips (14^{II}; 17^{I}; 18^{II}) are each adjustable by means of a rotation of the corresponding part of the perforating cylinder (5; 6^{II}) into a position corresponding to the cross-folds.

4. Device according to one of claims 1 to 3, characterised in that the one-part perforating cylinder (6), or the cylinder parts (20; 20^{I}; 21; 21^{I}) of the multipart perforating cylinders (5; 6^{I}; 5^{I}, 6^{II}) that are provided with a perforating strip (14; 14^{I}; 14^{II}) or a perforating blade (13; 13^{I}) which is arranged to be assignable to the first cross-fold, are adjustable via spur gears (35; 37; 35^{I}; 37^{I}; 35^{II}; 37^{II}; 35^{III}; 37^{III}; 37^{IV}; 40; 37^{V}; 40^{I}; 41; 44; 41^{I}; 44^{I}) fixedly installed on their axes (60; 60^{I}; 60^{II}; 60^{III}; 88; 89; 88^{I}; 89^{I}) or hollow axes (59; 59^{I}; 59^{II}; 59^{III}; 79; 59^{IV}; 79^{I}; 59^{V}) with the aid of a spur gear sliding block (61; 66; 66^{I}; 66^{II}; 82; 85; 97; 97^{I}) provided with several gears, of which at least one is helically toothed, into a position corresponding to the first cross-fold.

5. Device according to one of claims 1 to 3, characterised in that the one-part perforating cylinder (6), or the cylinder parts (19; 19^{I}; 22; 23; 22^{I}; 23^{I}) of the multipart perforating cylinder (5; 6^{I}; 5^{I}; 6^{II}), that are provided with a perforating blade (16; 15; 16^{I}; 15^{I}; 16^{II}) and/or a perforating strip (17; 18; 18^{I}; 17^{I}; 18^{II}), each arranged to be assignable to the second cross-fold, are adjustable via spur gears (35; 36; 35^{I}; 38; 36^{I}; 36^{II}; 35^{II}; 35^{III}; 36^{III}; 39; 36^{IV}; 39^{I}; 36^{V}; 42; 43; 45; 46; 42^{I}; 43^{I}; 45^{I}; 46^{I}) fixedly installed on their axes (60; 58; 60^{I}; 58^{I}; 58^{II}; 60^{II}; 60^{III}; 58^{III}; 80; 58^{IV}; 80^{I}; 58^{V}) or shell-shaped hollow axes (90; 92; 91; 93; 90^{I}; 92^{I}; 91^{I}; 93^{I}) with the aid of their helical toothing and axial displaceability or with the aid of a spur gear sliding block (68; 83; 84; 96) with a number of gears, of which at least one gear is helically toothed, or with the aid of a spur gear block (98) partially provided with displaceable gears, into a position corresponding to the second cross-fold.

6. Device according to claims 1, 4 and 5, characterised in that: both perforating cylinders (5; 6) are mounted axially displaceably in the frame (47); the helically toothed spur gear (35) is fixedly installed on the axle (60) of the one-part perforating cylinder (6), which spur gear engages into the spur gear (37) secured on the hollow axle (59) of the cylinder part (20) of the two-part perforating cylinder (6) with the perforating blade (13) for the first cross-fold; coaxially to the spur gear (37) the spur gear (36), helically toothed in the same direction, sits fixedly on the axle (58) of the other cylinder part (19); the spur gears (36; 37) of both cylinder parts (19; 20) are in engagement with the triple spur gear sliding block (61), whose third gear, which is helically toothed contrary to the two others, is in connection with the drive of the cross-folding device.

7. Device according to claims 1, 4 and 5, characterised in that both perforating cylinders (5; 6) are mounted axially displaceably in the frame (47) and the two helically toothed spur gears (35^{I}; 38) are fixedly installed on the axle (60^{I}) of the one-part perforating cylinder (6) axially offset to each other, which spur gears engage with the spur gear (36^{I}) fixedly arranged on the axle (58^{I}) of the cylinder part (19) of the two-part perforating cylinder (5) equipped with the perforating blade (15) and the perforating strip (17) for the second cross-fold and into the spur gear (37^{I}) secured on the coaxial hollow axle (59^{I}) of the other cylinder part (20) equipped with the perforating blade (13) for the first cross-fold, and the latter spur gear (37^{I}) is in engagement with the double spur gear sliding block (66), whose second spur gear, helically toothed contrary to the first, is in connection with the drive of the cross-folding device.

8. Device according to claims 1, 4 and 5, characterised in that both perforating cylinders (5; 6) are mounted axially displaceably in the frame (47), the helically toothed spur gears (36^{II}; 37^{II}) are fixedly installed on the axle (58^{II}) of the cylinder part (19) equipped with the perforating blade (15) and the perforating strip (17) for the second cross-fold and the coaxial hollow axle (59^{II}) of the other cylinder part (20) of the two-part perforating cylinder (5) equipped with the perforating blade (13) for the first cross-fold, the spur gears engaging separately in the spur gears of a free-standing double spur gear block (67) which is rotatably mounted in the frame (47); the spur gear (37^{II}) installed on the hollow axle (59^{II}) is additionally in engagement via the spur gear (35^{II}) secured on the axle (60^{II}) of the one-part perforating cylinder (6) with the double spur gear sliding block (66^{I}), whose second spur gear, helically toothed contrary to the first, is in connection with the drive of the cross-folding device.

9. Device according to claims 1, 4 and 5, characterised in that the one-part perforating cylinder (6) is axially displaceable and the two-part perforating cylinder (5) is axially fixed in the frame (47); the helically toothed spur gear (37^{III}) is fixedly installed on the hollow axle (59^{III}) of the cylinder part (20) of the two-part perforating cylinder (5) equipped with the perforating blade (13) for the first cross-fold and the straight-toothed spur gear (36^{III}) is fixedly installed on the coaxial axle (58^{III}) of the cylinder part (19) equipped with the perforating blade (15) and the perforating strip (17) for the second cross-fold, which spur gears respectively engage into the free-standing double spur gear sliding block (68); also the spur gear (37^{III}) arranged on the hollow axle (59^{III}) via the spur gear (35^{III}) fastened on the axle (60^{III}) of the one-part perforating cylinder (6), is in engagement with a gear of the double spur gear sliding block (66^{II}), whose second gear, helically toothed contrary to the first, is in connection with the drive of the cross-folding device.

10. Device according to claims 2, 4 and 5, characterised in that both perforating cylinders (5; 6^{I}) are mounted axially displaceably in the frame (47) and the respective helically toothed spur gear (37^{IV}; 36^{IV}; 40; 39) is fixedly installed both on the hollow axle (59^{I}; 79) of the cylinder part (20; 20^{I}) equipped with the perforating blade (13) or the perforating strip (14^{I}) for the first cross-fold, as well as on the axle (58^{IV}; 80) of the cylinder part (19; 19^{I}) equipped with the perforating blade (15; 16^{I}) and the perforating strip (17; 18^{I}) for the second cross-fold of each perforating cylinder (5; 6^{I}), and both spur gears (39; 40) of one perforating cylinder (6^{I}) respectively engage into gears of a free-standing axially immovable double spur gear block (81) mounted in the frame (47); of the two spur gears (37^{IV}; 36^{IV}) of the other perforating cylinder (5), helically toothed in the same direction, the spur gear (37^{IV}) arranged on the hollow axle (59^{IV}) is in engagement with the spur gear arranged on the hollow axle (79) of the first perforating cylinder (6^{I}), as well as with a gear of the triple spur gear sliding block (82), and the spur gear (36^{IV}) arranged on the axle (58^{IV}) is in engagement with a further gear of the triple spur gear sliding block (82), whose third gear, helically toothed contrary to the others, is in connection with the drive of the cross-folding devices.

11. Device according to claims 2, 4 and 5, characterised in that each helically toothed spur gear (37^{V}; 40^{I}), located in contrary engagement with the other, is fixedly arranged on the hollow axle (59^{V}; 79^{I}) of the cylinder parts (20; 20^{I}) of the two perforating cylinders (5, 6^{I}) mounted axially immovably in the frame and carrying the perforating blade (13) or the perforating strip (14^{I}) for the first cross-fold, of which one spur gear (40^{I}) engages into the double spur gear sliding block (83), whose second spur gear, toothed in a contrary or straight manner, engages into the spur gear (39^{I}) arranged on the axle (80^{I}) of the cylinder part (19^{I}) of the same perforating cylinder (6^{I}) carrying the perforating blade (16^{I}) and the perforating strip (18^{I}) for the second cross-fold, and the helically toothed spur gear (36^{V}), which is either straight or contrary to the other coaxial spur gear (37^{V}) and fixedly installed on the axle (58^{V}) of the cylinder part (19) of the other perforating cylinder (5) carrying the perforating blade (15) and the perforating strip (17), is in engagement with the double spur gear sliding block (84), whose second spur gear engages into the spur gear (37^{V}) arranged on the hollow axle (59^{V}) of the latter perforating cylinder (5), as well as into the further double spur gear sliding block (85), whose second spur gear, helically toothed contrary to the first, is in connection with the drive of the cross-folding device.

12. Device according to claims 3, 4 and 5, characterised in that the respective spur gear (41; 44) is fixedly installed on the axles (88; 89) of the central cylinder parts (21; 21^{I}), carrying the perforating blade (13^{I}) or the perforating strip (14^{II}) for the first cross-fold, of the two perforating cylinders (5^{I}; 6^{II}) mounted axially immovably in the frame (47), of which one spur gear (44) engages into the triple spur gear sliding block (96), whose two other gears are in engagement respectively with the coaxially fixedly installed spur gear (45; 46) on the shell-shaped hollow shaft (91; 93) of the cylinder parts (23^{I}; 22^{I}) of the same perforating cylinder (6^{II}) carrying the perforating blade (16^{II}) or the perforating strip (18^{II}) for the second cross-fold, which additionally engage respectively with the spur gears (42; 43) of the similar cylinder parts (23; 22) of the other perforating cylinder (5^{I}); likewise the third spur gear (41) belonging to the latter perforating cylinder (5^{I}) and arranged on its axle (88) engages into the double spur gear sliding block (97), whose second spur gear, helically toothed contrary to the first spur gear, is in connection with the drive of the cross-folding device, and the three spur gears (41; 42; 43 or 44; 45; 46) of the perforating cylinders (5^{I}; 6^{II}) are differently either straight-toothed or helically toothed in a contrary manner.

13. Device according to claims 3, 4, 5, characterised in that the respective spur gear (41^{I}; 44^{I}) is fixedly installed on the axles (88^{I}; 89^{I}) of the central cylinder parts (21; 21^{I}) of the two perforating cylinders (5^{I}; 6^{II}) mounted axially immovably in the frame (47) and carrying the perforating blade (13^{I}) or the perforating strip (14^{II}) for the first cross-fold, of which one spur gear (44^{I}) engages into the spur gear of the triple spur gear sliding block (98) rotatably mounted in the frame (47), whose two other gears are arranged to be commonly axially displaceable on the axle of the gear block and are in engagement respectively with the spur gear (45^{I}; 46^{I}) which is coaxially fixedly installed on the shell-shaped hollow shaft (91^{I}; 93^{I}) of the cylinder parts (23^{I}; 22^{I}) of the same perforating cylinder (6^{II}) carrying the perforating blade (16^{II}) or the perforating strip (18^{II}) for the second cross-fold, which additionally engage into the spur gears (42^{I}; 43^{I}) of the similar cylinder parts (23; 22) of the other perforating cylinder (5^{I}), likewise the third spur gear (41^{I}) belonging to the latter perforating cylinder (5^{I}) and arranged on its axle (88^{I}) engages into the double spur gear sliding block (97^{I}), whose second spur gear, helically toothed contrary to the first gear, is in connection with the drive of the cross-folding device, and respectively the two spur gears (42^{I}; 43^{I} or 45^{I}; 46^{I}) of the perforating cylinders (5^{I}; 6^{II}) arranged on the shell-shaped hollow shaft (90^{I}; 92^{I} or 91^{I}; 93^{I}) are helically toothed in opposite directions, while one spur gear (43^{I} or 46^{I}) is helically toothed in the same direction as the spur gear (41^{I} or 44^{I}) arranged on the axle (88^{I} or 89^{I}).

14. Device according to one of claims 6, 7, 8, 10, characterised in that on the side opposite the drive side the axles (48; 49) of the perforating cylinders (5; 6; 6^{I}) are rotatably and axially fixedly mounted in the frame (47) in a rotatably and axially displaceably mounted threaded bushing (50; 51) guided in a frame-fixed threaded part (52; 53) and the two threaded bushings (50; 51) equipped with outer threads of opposite pitch are fixedly connected to respective coaxial straight-toothed spur gears (54; 55), which together engage with an adjustable pinion (57) rotatably mounted in the frame (47^{I}) and are equipped with an operating element (56).

15. Device according to claim 9 or 11, characterised in that, for adjusting the perforating blades (15; 16; 16^{I}) and strips (17; 18; 18^{I}) for the second cross-fold a lever (71; 70) of a double lever (74; 74^{I}) pivotably mounted in the frame is hinged by means of a rotating and sliding member on the axles (69; 60^{III} or 86; 87) of the double spur gear sliding block (68) and of the one-part perforating cylinder (6) or of the two double spur gear sliding blocks (83; 84), these axles being alternatingly displaceable in opposite axial directions.

16. Device according to claim 15, characterised in that a threaded spindle (78) rotatably mounted in a pivoting member (76) and preferably provided with a handwheel (77) as an operating element engages in the threaded bore of an articulation piece (75) connected to the double lever (74; 74^{I}).

17. Device according to one of claims 6 to 13, characterised in that the axle of the double or triple spur gear sliding block (61; 66; 66^{I}; 66^{II}; 82; 85; 97; 97^{I}; 96) is connected via a coupling (62), which allows a rotation in the opposite direction, to a threaded adjustment spindle (65) guided in a threaded bore of the frame (47^{III}).

18. Device according to claim 17, characterised in that the threaded spindle (65) preferably carries a handwheel (64) as an operating element outside the frame (47^{III}) and can be arrested by means of a clamping ring (63).

19. Device according to claim 13, characterised in that between the two displaceable gears of the triple spur gear sliding block (98) an entrainer (101) engages a threaded adjustment spindle (100) guided and mounted in the frame and provided with a handwheel (99).

20. Device according to claim 12 or 13, characterised in that the shell-shaped hollow shafts (90; 92 or 91; 93 or 90^{I}; 92^{I} or 91^{I}; 93^{I}) of the cylinder parts (22; 23; 22^{I}; 23^{I}) carrying the perforating blades (15^{I}; 16^{II}) and perforating strips (17^{I}; 18^{II}) for the second cross-fold respectively on the end face of the cylinder body are secured via a ring (94; 95; 94^{I}; 95^{I}; 94^{II}; 95^{II}; 94^{III}; 95^{III}) overlapping them circumferentially on the central axle of the cylinder part carrying the perforating blade (13^{I}) or strip (14^{II}) for the first cross-fold, in a manner such as to ensure a separate rotation of the cylinder parts.

## Revendications

1. Dispositif pour former des perforations transversales pour une plieuse équipée de deux dispositifs de pliage transversal, comportant deux tambours de perforation équipés de couteaux et de barrettes de perforation, qui sont disposés en amont des dispositifs de pliage transversal et coopèrent respectivement par couples, et qui sont déplaçables de manière à réaliser les perforations transversales dans une position qui coïncide avec les plis transversaux, caractérisé en ce qu'un tambour de perforation (6) est formé d'un seul tenant et qu'un tambour de perforation (5) est formé de deux éléments, et dans lequel en fonction du déroulement et des longueurs de sections partielles, devant être pliées, des feuilles, une barrette de perforation (18) et un couteau de perforation (16) peuvent être disposés, en étant respectivement associés au second pli transversal, et une barrette de perforation (14) est disposée, de manière à être associé au premier pli transversal, sur le tambour de perforation monobloc (6), et un second couteau de perforation (15) et une seconde barrette de perforation (17) sont disposés, de manière à pouvoir être associés respectivement au premier pli transversal, sur une partie (19) du tambour de perforation (5) formé de deux éléments, et un couteau de perforation (13) est disposé, de manière à pouvoir être associé au premier pli transversal, sur l'autre partie (20) du tambour, et seuls les couteaux de perforation (13;15;16) peuvent être déplacés, pour être amenés dans une position qui coïncide avec les plis transversaux, respectivement au moyen d'une rotation du tambour de perforation monobloc (6) ou de l'élément associé (19;20) du tambour de perforation (5) formé de deux éléments.

2. Dispositif pour former des perforations transversales pour une plieuse équipée de deux dispositifs de pliage transversal, comportant deux tambours de perforation équipés de couteaux et de barrettes de perforation, qui sont disposés en amont des dispositifs de pliage transversal et coopèrent respectivement par couples, et qui sont déplaçables de manière à réaliser les perforations transversales dans une position qui coïncide avec les plis transversaux, caractérisé en ce que les deux tambours de perforation (5;6^{x}) sont formés de deux éléments, et que, en fonction du déroulement et des longueurs de sections partielles devant être pliées, des feuilles, une barrette de perforation (17 ou 18^{x}) et un couteau de perforation (15 ou 16^{x}) sont disposés, de manière à pouvoir être respectivement associés au second pli transversal, respectivement sur un élément (19;19^{x}) du tambour de perforation (5;6^{x}), et un couteau de perforation (13) ou une barrette de perforation (14^{x}) est disposé, de manière à pouvoir être associé au premier pli transversal, respectivement sur l'autre élément (20;20^{x}) du tambour, et aussi bien le couteau de perforation (13) associé au premier pli transversal que la barrette associée de perforation (14^{x}) et le couteau de perforation (14;16^{x}) associé au second pli transversal, peuvent être déplacés, pour être amenés dans une position qui coïncide avec les plis transversaux, respectivement au moyen d'une rotation de l'élément associé (20;20^{x}; 19;19^{x}) du tambour de perforation (15;16^{x}).

3. Dispositif pour former des perforations transversales pour une plieuse équipée de deux dispositifs de pliage transversal, comportant deux tambours de perforation équipés de couteaux et de barrettes de perforation, qui sont disposés en amont des dispositifs de pliage transversal et coopèrent respectivement par couples, et qui sont déplaçables de manière à réaliser les perforations transversales dans une position qui coïncide avec les plis transversaux, caractérisé en ce que les deux tambours de perforation (5^{x}; 6^{xx}) sont formés de trois éléments, et que, en fonction du déroulement et des longueurs de sections partielles, devant être pliées, des feuilles, un couteau de perforation (13^{x}) ou une barrette de perforation (14^{xx}) sont disposés, de manière à pouvoir être associés au premier pli transversal, respectivement sur un élément (21;21^{x}) des tambours de perforation (5;6^{xx}) et respectivement un couteau de perforation (15^{x};16^{xx}) ou une barrette de perforation (17^{x}; 18^{xx}) est disposé, de manière à pouvoir être associé au second pli transversal, sur les deux autres éléments (22;23^{x};23;22^{x}) du tambour, et les couteaux de perforation (13^{x};15^{x};16^{xx}) et les barrettes de perforation (14^{xx};17^{x};18^{xx}) peuvent être déplacés pour être amenés dans une position (1) coïncidant avec les plis transversaux, respectivement au moyen d'une rotation de l'élément associé (21;22;23^{x};21^{x};23;22^{x}) du tambour de perforation (5;6^{xx}).

4. Dispositif selon l'une des revendications 1 à 3, caractérisé en ce que le tambour de perforation monobloc (6) ou les éléments (20;20^{x};21;21^{x}) des tambours de perforation (5;6^{x};7^{x};6^{xx}) formés de plusieurs éléments, qui est ou sont équipés, de manière à pouvoir être associés respectivement au premier pli transversal, à une barrette de perforation (14;14^{x};14^{xx}) ou à un couteau de perforation (13;13^{x}), sont déplaçables par l'intermédiaire de pignons (35;37;35^{x};37^{x};35^{xx};37^{xx};35^{xxx};37^{xxx};37^{xv};40;37^{v};40^{x};41; 44;41^{x};44^{x}), qui sont montés fixes sur leurs axes (60;60^{x};60^{xx};60^{xxx};88;89;88^{x};89^{x}), d'une manière correcte en position par rapport au premier pli transversal, à l'aide d'un bloc de transfert à pignons (61;66;66^{x}; 66^{xx};82;85;97;97^{x}) équipée, de façon multiple, de pignons, dont au moins un possède une denture oblique.

5. Dispositif selon l'une des revendications 1 à 3, caractérisé en ce que le tambour monobloc perforé (6) ou les éléments (19;19^{x};22;23;22^{x};23^{x}) des tambours de perforation (5;6^{x};5^{x};6^{xx}) formés de plusieurs éléments, qui est ou sont équipés, de manière à pouvoir être associés respectivement au second pli transversal, d'un couteau de perforation (16;15;16^{x};15^{x};16^{xx}) et/ou d'une barrette de perforation (17;18;18^{x};17^{x};18^{xx}), sont déplaçables en position correcte par rapport au second pli transversal, par l'intermédiaire de pignons (35;36;35^{x};38;36^{x};36^{xx};35^{xx}; 35^{xxx}; 36^{xxx}; 39;36^{xv};39^{x};36^{v};42;43;45;46;42^{x};43^{x};45^{x};46^{x}), qui sont montés fixes sur leurs axes (60;58;60^{x};58^{x};58^{xx}; 60^{xx};60^{xxx};58^{xxx};80;58^{xv};80^{x};58^{v}) ou sur leurs axes creux en forme de coques (90;92;91;93;90^{x};92^{x};91^{x};93^{x}), sont déplaçables au moyen de leurs dentures obliques et d'une possibilité de déplacement axial ou au moyen d'un bloc de transfert à pignons (68;83;84;96) équipé de pignons multiples, dont l'un au moins est un pignon à denture oblique, ou d'un bloc de pignons (98) équipé partiellement de pignons déplaçables.

6. Dispositif selon les revendications 1, 4 et 5, caractérisé en ce que les deux tambours de perforation (5;6) sont montés de manière à être déplaçables axialement dans le châssis (47), que sur l'axe (60) du tambour de perforation monobloc (6) est monté fixe le pignon à denture oblique (35), qui engrène avec le pignon (37) fixé sur l'axe creux (57) de l'élément (20) du cylindre de perforation (5) formé de deux éléments, qui est équipé du couteau de perforation (13) pour le premier pli transversal et que coaxialement à ce pignon frontal est monté fixe, sur l'axe (58) de l'autre élément (19) du tambour, le pignon (36) possédant une denture oblique orientée dans le même sens, que les pignons (36;37) des deux éléments (19;20) du tambour engrènent avec le bloc de transfert (61) à trois pignons, dont le troisième pignon qui possède une denture oblique, orientée en sens opposé des deux autres pignons, est relié au système d'entraînement des dispositifs de pliage transversal.

7. Dispositif selon les revendications 1, 4 et 5, caractérisé en ce que les deux tambours de perforation (5;6) sont tourillonnés de manière à être déplaçables axialement dans le châssis (47) et que sur l'axe (60^{x}) du tambour de perforation monobloc (6) sont montés dans des positions fixes et en étant décalés l'un par rapport à l'autre, les deux pignons à denture oblique (35^{x};38), qui engrènent respectivement avec le pignon (36^{x}) monté fixe sur l'axe (58^{x}) de l'élément (19) du tambour de perforation (55) formé de deux éléments, qui est équipé du couteau de perforation (15) et de la barrette de perforation (17) pour le second pli transversal, et avec le pignon (37^{x}) fixé sur l'axe creux coaxial (59^{x}) de l'autre élément (20) du tambour, équipé du couteau de perforation (13) pour le premier pli transversal, et que le pignon indiqué en dernier lieu (37^{x}) engrène avec le bloc de transfert (66) à deux pignons, dont le second pignon, qui possède une denture oblique orientant en sens opposé de celle du premier pignon, est relié au système d'entraînement du dispositif de pliage transversal.

8. Dispositif selon les revendications 1, 4 et 5, caractérisé en ce que les deux tambours de perforation (5; 6) sont tourillonnés de manière à être déplaçables axialement dans le châssis (47), et que sur l'axe (58^{xx}) de l'élément (19) du tambour, équipé du couteau de perforation (15) et de la barrette de perforation (17) pour le second pli transversal, et de l'axe creux coaxial (59^{xx}) de l'autre élément (20) du tambour de perforation (5) formé de deux éléments, équipé du couteau de perforation (13) pour le premier pli transversal, sont montés fixes respectivement les pignons à denture oblique (36^{xx};37^{xx}), qui engrènent séparément avec les pignons d'un bloc isolé (73) à deux pignons, qui est tourillonné de manière à pouvoir tourner dans le châssis (47), et que le pignon (37^{xx}) installé sur l'axe creux (59^{xx}) engrène en outre, par l'intermédiaire du pignon (35^{xx}) fixé sur l'axe (60^{xx}) du tambour de perforation monobloc (6), avec le bloc de transfert (66^{x}) à deux pignons, dont le second pignon, qui possède une denture oblique orienté en sens opposé de celle du premier pignon, est relié au système d'entraînement du dispositif de pliage transversal.

9. Dispositif selon les revendications 1, 4 et 5, caractérisé en ce que le tambour de perforation monobloc (6) est déplaçable axialement et que le tambour de perforation (5) formé de deux éléments est tourillonné en étant fixé axialement, dans le châssis (47), que le pignon à denture oblique (37^{xxx}) est monté fixe sur l'axe creux (59^{xxx}) de l'élément (20) du tambour de perforation (5) formé de deux éléments, qui est équipé du couteau de perforation (13) pour le premier pli transversal, et que le pignon à denture rectiligne (36^{xxx}) est monté fixe sur l'axe coaxial (58^{xxx}) de l'élément (19) du tambour, équipé du couteau de perforation (15) et de la barrette de perforation (17) pour le second pli transversal, ce pignon à denture oblique et le pignon à denture droite engrenant respectivement dans le bloc de transfert isolé (68) à deux pignons, et que le pignon (37^{xxx}) disposé sur l'axe creux (59^{xxx}) engrène, par l'intermédiaire du pignon (35^{xxx}) fixé sur l'axe (60^{xxx}) du tambour de perforation monobloc (6), avec un pignon du bloc de transfert (60^{xxx}) à deux pignons, dont le second pignon, qui possède une denture oblique orientée en sens opposé de celle du premier pignon, est relié au système d'entraînement des dispositifs de pliage transversal.

10. Dispositif selon les revendications 2, 4 et 5, caractérisé en ce que les deux tambours de perforation (5;6^{x}) sont tourillonnés de manière à être déplaçables axialement dans le châssis (47) et que respectivement le pignon à denture oblique (37^{xv};36^{xv};40;39) est monté fixe aussi bien sur l'axe creux (59^{x};79) de l'élément (20;20^{x}) du tambour, équipé du couteau de perforation (13) ou de la barrette de perforation (14^{x}) pour le premier pli transversal que sur l'axe (58^{xv};80) de l'élément (19;19^{x}) de chaque tambour de perforation (5;6^{x}) équipé du couteau de perforation (15;16^{x}) et de la barrette de perforation (17;18^{x}) pour le second pli transversal, et que les deux pignons (39;40) d'un tambour de perforation (6^{x}) engrènent respectivement avec les pignons d'un bloc isolé (80) à deux pignons tourillonné dans le châssis (47) de manière à être immobile axialement et que le pignon (37^{xv}), qui est disposé sur l'axe creux (59^{xv}) et qui fait partie des deux pignons (37^{xv};36^{xv}) de l'autre tambour de perforation (5), qui possèdent des dentures obliques orientées dans le même sens, engrène aussi bien avec le pignon (40), disposé sur l'axe creux (79) du tambour de perforation mentionné en premier (6^{x}), qu'avec un pignon du bloc de transfert (82) à trois pignons et que le pignon (36^{xv}) disposé sur l'axe (58^{xv}) engrène avec un autre pignon du bloc de transfert (82) à trois pignons, dont le troisième pignon, qui possède une denture oblique orientée en sens opposé de celle des autres pignons, est relié au système d'entraînement des dispositifs de pliage transversal.

11. Dispositif selon les revendications 2, 4 et 5, caractérisé en ce que sur les axes creux (59^{v};79^{x}) des éléments (20;20^{x}), qui portent le couteau de perforation (13) ou la barrette de perforation (14^{x}) pour le premier pli transversal, des deux tambours de perforation (5;6^{x}) tourillonnés dans le châssis (47) sans possibilité de déplacement axial, sont montés fixes les pignons respectifs (37^{v};40^{x}) à denture oblique, qui engrènent réciproquement et parmi lesquels le pignon (40^{x}) engrène avec le bloc de transfert (83) à deux pignons, dont le second pignon possédant une denture orientée en sens opposé ou une denture rectiligne, engrène avec le pignon (39^{x}), qui est monté sur l'axe (80^{x}) de l'élément (19^{x}), qui porte le couteau de perforation (16^{x}) et la barrette de perforation (18^{x}), du même tambour de perforation (6^{x}) et que le pignon qui est monté fixe sur l'axe (58^{v}) de l'élément (19) de l'autre tambour de perforation (5), qui porte le couteau de perforation (15) et la barrette de perforation (17), et possède une denture rectiligne ou une denture oblique orientée en sens opposé de celle de l'autre pignon coaxial (37^{v}) du tambour de perforation (5) engrène avec le bloc de transfert (84) à deux pignons, dont le second pignon engrène aussi bien avec le pignon (37^{v}) disposé sur l'axe creux (59^{v}) du tambour de perforation indiqué en dernier lieu (5) qu'avec l'autre bloc de transfert (85) à deux pignons, dont le second pignon, qui possède une denture oblique orientée en sens opposé de celle du premier pignon est relié au système d'entraînement du dispositif de pliage transversal.

12. Dispositif selon les revendications 3, 4 et 5, caractérisé en ce que sur les axes (88;89) des éléments centrés (21;21^{x}), qui portent le couteau de perforation (13^{x}) ou la barrette de perforation (14^{xx}) pour le premier pignon transversal des deux tambours de perforation (5^{xx};6^{xx}) tourillonnés dans le châssis (47) sans possibilité de déplacement axial, sont montés fixes les pignons respectifs (41;44), parmi lesquels le pignon (44) engrène avec le bloc de transfert (96) à trois pignons dont les deux autres pignons engrènent respectivement avec le pignon (45;46) monté fixe coaxialement sur l'arbre creux en forme de coque (91;93) des éléments (23^{x};22^{x}), qui portent le couteau de perforation (16^{xx}) ou la barrette de perforation (18^{xx}) pour le second pli transversal, du même tambour de perforation (6^{xx}), et qui engrènent respectivement avec les pignons (42;43) des mêmes éléments (23;22) de l'autre tambour de perforation (5^{x}), et que le troisième pignon (41) associé au troisième tambour de perforation indiqué en dernier lieu (5^{x}) et qui est disposé sur l'axe (88) de ce tambour, engrène avec le bloc de transfert (97) à deux pignons, dont le second pignon à denture oblique orientée en sens opposé de celle du premier pignon indiqué est relié au système d'entraînement du dispositif de pliage transversal, et que les trois pignons (41;42;43 ou 44;45;46) des tambours de perforation (5^{x};6^{xx}) possèdent respectivement des dentures obliques orientées en sens opposé différents ou possèdent des dentures rectilignes.

13. Dispositif selon les revendications 3, 4, 5, caractérisé en ce que sur les axes (88^{x};89^{x}) des éléments centrés (21;21^{x}), qui portent le couteau de perforation (13^{x}) ou la barrette de perforation (14^{xx}) pour le premier pli transversal, des deux tambours de perforation (5^{x};6^{xx}) tourillonnés dans le châssis (47) de manière à être sans possibilité de déplacement axial, sont montés respectivement de façon fixe les pignons (41^{x};44^{x}), parmi lesquels le pignon (44^{x}) engrène avec le pignon du bloc (98) à trois pignons monté de manière à pouvoir tourner dans le châssis (47), dont les deux autres pignons sont montés de manière à être déplaçables axialement en commun sur l'axe du bloc de pignons et engrènent avec des pignons respectifs (45^{x};46^{x}) installés de façon fixe coaxialement sur l'arbre creux en forme de coque (91^{x};93^{x}) des éléments (23^{x};22^{x}), qui portent le couteau de perforation (7^{xx}) ou la barrette de perforation (18^{xx}) pour le second pli transversal, du même tambour de perforation (6^{xx}) et qui engrènent en outre respectivement avec les pignons (42^{x};43^{x}) des éléments identiques (23;22) de l'autre tambour de perforation (5^{x}), et que le troisième pignon (41^{x}) associé au tambour de perforation indiqué en dernier lieu (5^{x}) et monté sur l'axe (88^{x}) de ce tambour engrène avec le bloc (97^{x}) à deux pignons, dont le second pignon à denture oblique orientée en sens opposé de celle du pignon indiqué en premier lieu, est relié au système d'entraînement du dispositif de pliage transversal, et respectivement les deux pignons (42^{x};43^{x} ou 91^{x};93^{x}) disposés sur les arbres creux en forme de coques (90^{x};92^{x} ou 91^{x};93^{x}), des tambours de perforation (5^{x};6^{xx}) ont des dentures obliques opposées, mais qu'un pignon (43^{x} ou 46^{x}) possède une denture oblique qui concorde avec celle du pignon respectif (41^{x} ou 44^{x}) disposé respectivement sur l'axe (88^{x} ou 89^{x}).

14. Dispositif selon l'une des revendications 6, 7, 8, 10, caractérisé en ce que sur le côté situé à l'opposé du côté d'entraînement, les axes (48;49) des tambours de perforation (5;6;6^{x}) sont tourillonnés, de manière à pouvoir tourner, tout en étant fixes axialement, respectivement dans un manchon fileté (50;51) tourillonné de manière à pouvoir tourner et à pouvoir se déplacer axialement dans le châssis (47) et guidé dans un élément taraudé (52;53) solidaire du châssis, et que les deux manchons filetés (50;51) pourvus de filetages extérieurs ayant des sens de rotation opposés sont reliés de façon fixe à des pignons coaxiaux respectifs à denture rectiligne (54;55), qui engrènent en commun avec un pignon de décalage (57), qui est monté de manière à pouvoir tourner dans le châssis (47^{x}) et est équipé d'un élément de commande (56).

15. Dispositif selon la revendication 9 ou 11, caractérisé en ce que pour le déplacement des couteaux de perforation (15;16;16^{x}) et des barrettes de perforation (17;18;18^{x}) pour le second pli transversal respectivement un levier (71;70) d'un levier double (74;74^{x}) tourillonné de manière à pouvoir pivoter dans le châssis, est articulé par l'intermédiaire d'un organe d'entraînement en rotation et en translation (73;72) sur les axes (69;60^{xxx} ou 86;87) qui se déplacent alternativement dans des directions axiales opposées, du bloc de transfert (68) à deux pignons et du tambour de perforation monobloc (6) ou des deux blocs de transfert (83;84) à deux pignons.

16. Dispositif selon la revendication 15, caractérisé en ce qu'une broche filetée (78) montée de manière à pouvoir tourner dans un organe pivotant (76) et équipé de préférence d'un volant (77) en tant qu'élément de commande, engrène dans le perçage taraudé d'un élément d'articulation (75) relié au levier double (74;74^{x}).

17. Dispositif selon l'une des revendications 6 à 13, caractérisé en ce que l'axe du bloc de transfert (61; 66;66^{x};66^{xx};82;85;97;97^{x};96) à deux pignons ou à trois pignons est relié, par l'intermédiaire d'un accouplement (62) qui permet une rotation en sens opposé, à une broche filetée de réglage (65) guidée dans un perçage taraudé du châssis (47^{xxx}).

18. Dispositif selon la revendication 17, caractérisé en ce que la broche filetée (65) porte, à l'extérieur du châssis (47^{xx}), de préférence un volant (64) en tant qu'élément de commande et peut être bloqué au moyen d'une bague de serrage (63).

19. Dispositif selon la revendication 13, caractérisé en ce qu'un organe d'entraînement (101) d'une broche filetée de réglage (100) guidée et tourillonnée dans le châssis et équipée d'un volant (99), s'engage entre les deux pignons déplaçables conjointement du bloc (98) à trois pignons.

20. Dispositif selon la revendication 12 ou 13, caractérisé en ce que les arbres creux en forme de coques (90;92 ou 91;93 ou 90^{x}; 92^{x} ou 91^{x}; 93^{x}) des éléments (22; 23;22^{x};23^{x}), qui portent des couteaux de perforation (15^{x}; 16^{xx}) et des barrettes de perforation (17^{x};18^{xx}) pour le second pli transversal, sont bloqués respectivement sur le côté frontal du corps du tambour, par une bague (94;95;94^{x}; 95^{x};94^{xx};95^{xx};94^{xxx};95^{xxx}) qui s'engage sur la périphérie et autour desdits éléments, sur l'axe central (88;89;88^{x}; 89^{x}) de l'élément (21;21^{x}) qui porte le couteau de perforation (13^{x}) ou la barrette de perforation (14^{xx}) pour le premier pli transversal, d'une manière garantissant une rotation séparée des éléments (22;23;22^{x};23^{x}) du tambour.
